# EUROPÄISCHE PATENTANMELDUNG

(11) **EP 4 589 125 A1**
(43) Veröffentlichungstag der Anmeldung: **23.07.2025**
(21) Anmeldenummer: 25152551.5
(22) Anmeldetag: 17.01.2025
(51) Int. Cl.: F01L 1/14

(54) **POSITIONIERUNGSSCHRAUBE FÜR EINEN ROLLENSTÖSSEL**

(30) Priorität: 17.01.2024 DE 102024101249
(71) Anmelder: Caterpillar Energy Solutions GmbH, 68167 Mannheim (DE)
(72) Erfinder: Guisasola, Inigo, 68167 Mannheim (DE); Berger, Olaf, 68167 Mannheim (DE)
(74) Vertreter: Nordmeyer, Philipp Werner

(57) **Zusammenfassung**

Die vorliegende Erfindung betrifft Positionierungsschrauben für einen Stößel eines Verbrennungsmotors, insbesondere eines Rollenstößels, sowie Verfahren zum Positionieren eines Stößels eines Verbrennungsmotors. Entsprechend wird eine Positionierungsschraube (10) für einen Stößel (12) eines Verbrennungsmotors vorgeschlagen, umfassend einen ersten Abschnitt (18), welcher länglich ausgebildet ist und eine Längsachse (10A) der Positionierungsschraube (10) definiert, wobei der erste Abschnitt (18) dazu ausgebildet ist, im montierten Zustand zumindest teilweise in einer Durchbohrung (20) eines Kurbelgehäuses (16) aufgenommen zu sein. Die Positionierungsschraube (10) umfasst weiterhin einen zweiten Abschnitt (22), welcher dazu ausgebildet ist, im montierten Zustand der Positionierungsschraube (10) und im aufgenommenen Zustand des Stößels (12) im Kurbelgehäuse (16) mit einer Aussparung (24) des Stößels (12) im Eingriff zu stehen. Der zweite Abschnitt (22) ist dabei mit einem radialen Versatz zur Längsachse (10A) ausgebildet.

## Beschreibung

### Technisches Gebiet

Die vorliegende Erfindung betrifft eine Positionierungsschraube für einen Stößel eines Verbrennungsmotors, insbesondere eines Rollenstößels, sowie ein Verfahren zum Positionieren eines Stößels eines Verbrennungsmotors.

### Stand der Technik

In Verbrennungsmotoren, beispielsweise mit einem Miller-Brennverfahren, sind zum Öffnen von Ventilen typischerweise Stößel eingesetzt, welche mit einem jeweiligen Nocken einer Nockenwelle im Eingriff stehen und somit eine Betätigung des jeweiligen Ventils ermöglichen. Als Stößel können dabei insbesondere Flachstößel oder Rollenstößel vorgesehen sein, welche aufgrund der Drehung des jeweiligen Nockens eine translatorische Bewegung bereitstellen. Im Betrieb ist jedoch weitestgehend zu vermeiden, dass der Stößel sich relativ zum Nocken verdreht, zumal dies zu erheblichen Schäden der Nockenoberfläche wie eine Grübchenbildung oder ein sogenanntes *"Pitting"* führen kann.

Um eine unvorteilhafte Abnutzung des Nockens weitestgehend zu vermeiden, kann eine Positionierungsschraube für den Stößel vorgesehen sein, wodurch sich eine potenzielle Verdrehung des Stößels um die eigene Längsachse und auf dem Nockengrundkreis erheblich verringern lässt. Mit anderen Worten ermöglicht eine solche Positionierungsschraube, dass die mögliche Verdrehung sehr klein ist. Dabei hat sich herausgestellt, dass je kleiner diese mögliche Verdrehung ist, desto kleiner ist auch die Belastung für die Oberfläche des Nockens und die Kontaktfläche des Stößels, insbesondere einer Rolle eines Rollenstößels.

Im Falle eines Rollenstößels wird die potenzielle Verdrehung dabei vorwiegend durch die Nutbreite im Rollenstößel und den Durchmesser an der Spitze der Positionierungsschraube definiert. Die Positionstoleranz der entsprechenden Bohrung im Kurbelgehäuse für sowohl die Positionierungsschraube als auch den Rollenstößel selbst spielt dabei eine nicht vernachlässigbare Rolle. Vorliegend wurde jedoch erkannt, dass diese Positionstoleranz oft nicht weiter optimierbar ist oder dies mit einem erheblichen Kostenaufwand beziehungsweise Zeitaufwand einhergeht, wobei solche Optimierungen fertigungstechnisch dennoch erheblich limitiert sind und keine individuelle Anpassung der Position bei der Montage ermöglichen.

### Darstellung der Erfindung

Ausgehend von dem bekannten Stand der Technik ist es eine Aufgabe der vorliegenden Erfindung, eine verbesserte Positionierungsschraube für einen Stößel eines Verbrennungsmotors sowie ein entsprechendes Verfahren bereitzustellen.

Die Aufgabe wird durch eine Positionierungsschraube mit den Merkmalen des Anspruchs 1 gelöst. Vorteilhafte Weiterbildungen ergeben sich aus den Unteransprüchen, der Beschreibung und den Figuren.

Entsprechend wird eine Positionierungsschraube für einen Stößel eines Verbrennungsmotors vorgeschlagen, umfassend einen ersten Abschnitt, welcher länglich ausgebildet ist und eine Längsachse der Positionierungsschraube definiert. Der erste Abschnitt ist dabei dazu ausgebildet, im montierten Zustand zumindest teilweise in einer Durchbohrung eines Kurbelgehäuses aufgenommen zu sein. Die Positionierungsschraube umfasst weiterhin einen zweiten Abschnitt, welcher dazu ausgebildet ist, im montierten Zustand der Positionierungsschraube und im aufgenommenen Zustand des Stößels im Kurbelgehäuse mit einer Aussparung des Stößels im Eingriff zu stehen. Erfindungsgemäß ist der zweite Abschnitt dabei mit einem radialen Versatz zur Längsachse ausgebildet.

Dadurch, dass die Positionierungsschraube einen zweiten Abschnitt aufweist, welcher mit der Aussparung, insbesondere einer Nut, Öffnung oder Bohrung des Stößels im Eingriff steht und insbesondere darin aufgenommen ist, kann anhand einer Drehung der Positionierungsschraube die Position des Stößels durch die entsprechende translatorische Bewegung angepasst werden. Auf diese Weise kann sichergestellt werden, dass ein hinreichender Kontakt zwischen dem Stößel und einem Nocken einer Kurbelwelle bereitgestellt wird. Die Anpassung der Position kann darüber hinaus basierend auf einem vorgegebenen Drehmoment, beispielsweise im Bereich zwischen 1 Nm und 10 Nm, kraftgesteuert stattfinden, sodass vorteilhafterweise gewährleistet werden kann, dass bei der Kontaktierung keine zu hohe Kraft auf den Stößel beziehungsweise den Nocken ausgeübt wird. Entsprechend kann ebenfalls das Risiko eines erhöhten Verschleißes oder einer Beeinträchtigung der Funktionsfähigkeit des Stößels geringgehalten werden.

Mit anderen Worten kann aufgrund der Drehung der Positionierungsschraube eine optimale Winkelposition eingestellt werden, wodurch eventuelle Positionstoleranzen zwischen dem Stößel und einem Nocken in translatorischer Richtung auf einfache, jedoch genaue Weise ausgeglichen werden können. Die Anpassung kann dabei quasi stufenlos und/oder bevorzugt mit einer Genauigkeit von etwa einem Grad erfolgen.

Sowohl der erste Abschnitt als auch der zweite Abschnitt sind dabei bevorzugt aus einem Metall oder Metalllegierung und insbesondere als Vollmaterial ausgebildet. Auf diese Weise kann eine verbesserte Stabilität der Positionierungsschraube bereitgestellt werden. Gleichermaßen sind der erste Abschnitt und der zweite Abschnitt bevorzugt einstückig beziehungsweise aus einem Teil und/oder monolithisch ausgebildet.

Obwohl die Positionierungsschraube für verschiedene Arten von Stößeln ausgelegt sein kann, ist sie bevorzugt für einen Rollenstößel ausgelegt. Denn insbesondere bei Rollenstößeln kann eine Drehung um die eigene Achse bei einer unzureichenden Kontaktierung vermehrt stattfinden und zu einer damit einhergehenden Blockierung der Rolle mit potenziell gravierenden Beschädigungen führen.

Der zweite Abschnitt kann sich bevorzugt von einem Endbereich des ersten Abschnitts in Längsrichtung und/oder in radialer Richtung erstrecken. So kann der zweite Abschnitt beispielsweise als Exzenter ausgebildet sein und sich im Wesentlich beziehungsweise ausschließlich in Längsrichtung erstrecken oder auch eine radiale Erstreckung und somit eine geneigte Orientierung hinsichtlich des ersten Abschnitts aufweisen. Der zweite Abschnitt kann somit eine Spitze der Positionierungsschraube bilden, welche in einem Radius anhand einer Drehung der Positionierungsschraube um die Längsachse gedreht werden und entsprechend eine Anpassung der Positionierung des Stößels bewirken kann. Der erste Abschnitt und zweite Abschnitt sind weiterhin bevorzugt angrenzend zueinander angeordnet, wobei die Erstreckung des zweiten Abschnitts unmittelbar vom Endbereich des ersten Abschnitts, beispielsweise von einer Stirnseite und/oder am Umfang des ersten Abschnitts, vorgesehen sein kann.

Eine radiale Erstreckung des zweiten Abschnitts kann ausgehend von der Längsachse größer als eine radiale Erstreckung des ersten Abschnitts sein. Der zweite Abschnitt, beispielsweise in Form eines Exzenters, kann beispielsweise als Vorsprung ausgebildet sein, welcher sich vom Endbereich des ersten Abschnitts erstreckt und aufgrund des Versatzes zur Längsachse nicht konzentrisch mit dem ersten Abschnitt angeordnet ist, sondern radial davon hervorragt. Dadurch liegt im angrenzenden Bereich zwischen dem ersten Abschnitt und dem zweiten Abschnitt eine Asymmetrie vor, sodass der zweite Abschnitt im Längsschnitt mit dem ersten Abschnitt eine Stufe und/oder einen geneigten Bereich bilden kann. Im Querschnitt sind der zweite Abschnitt und der erste Abschnitt entsprechend nur teilweise überlappend zueinander angeordnet.

Bei einer solchen Ausgestaltung kann ein Materialaufwand erheblich reduziert werden, selbst dann, wenn der erste Abschnitt und der zweite Abschnitt bevorzugt aus einem Vollmaterial ausgebildet sind.

Alternativ kann auch vorgesehen sein, dass ein Querschnitt des zweiten Abschnitts mit einem Querschnitt des ersten Abschnitts vollständig überlappt. In einer solchen Ausgestaltung kann eine besonders robuste Positionierungsschraube bereitgestellt werden, um beispielsweise etwaige Hebelwirkungen in der Positionierungsschraube bei einem im Eingriff stehenden Exzenter verbessert ausgleichen zu können. In dieser Hinsicht kann auch ein vollflächiger, stoffschlüssiger Kontakt zwischen dem zweiten Abschnitt und dem ersten Abschnitt gewährleistet sein, wodurch eine eventuell größere Belastbarkeit des zweiten Abschnitts bereitgestellt werden kann. Weiterhin kann bei einer solchen Ausgestaltung das Einführen in eine entsprechende Bohrung im Kurbelgehäuse erleichtert werden.

Bevorzugt definiert der zweite Abschnitt ein freies Ende und/oder eine Spitze der Positionierungsschraube. Mit anderen Worten sind der erste Abschnitt und der zweite Abschnitt bevorzugt angrenzend zueinander angeordnet, ist am gegenüberliegenden Endbereich des zweiten Abschnitts jedoch kein weiterer Abschnitt vorgesehen, sodass der zweite Abschnitt frei liegt und somit vorteilhaft in eine Aussparung wie eine Nut oder Bohrung des Stößels aufgenommen werden kann. Der zweite Abschnitt bildet dabei bevorzugt eine Spitze der Positionierungsschraube.

Der erste Abschnitt kann dabei stiftförmig und/oder zylinderförmig ausgebildet sein und/oder einen kreisförmigen Querschnitt aufweisen. Gleichermaßen kann auch der zweite Abschnitt stiftförmig und/oder zylinderförmig ausgebildet sein und/oder einen kreisförmigen Querschnitt aufweisen.

Mit anderen Worten können der erste Abschnitt und/oder der zweite Abschnitt, bevorzugt beide Abschnitte, bevorzugt als länglicher Körper und im Wesentlichen in einer Schraubenform ausgebildet sein, wobei der zweite Abschnitt bevorzugt entweder (vollständig) im Querschnitt des ersten Abschnitts integriert ist oder dieser mit einem zumindest teilweisen radialen Versatz zum Querschnitt des ersten Abschnitts angeordnet ist. Im letzteren Fall ist somit aufgrund der Erstreckung des zweiten Abschnitts relativ zu und/oder vom ersten Abschnitt eine vorgegebene Überlappung bereitgestellt, welche beispielsweise anhand der erforderlichen Belastbarkeit beziehungsweise Tragfähigkeit und/oder Stabilität vorgegeben sein kann. Der Versatz zur Längsachse kann dabei derart gewählt sein, dass bei einer Anpassung der Winkelposition der Positionierungsschraube keine erhebliche seitliche oder rotatorische Bewegung des Stößels bereitgestellt wird. Bevorzugt liegt der Versatz zur Längsachse und/oder eine radiale Erstreckung des zweiten Abschnitts relativ zur Längsachse zwischen einem Zehntelmillimeter und zehn Zehntelmillimeter, bevorzugt zwischen einem Zehntelmillimeter und fünf Zehntelmillimeter

Um eine stabilere Anpassung der Positionsschraube zu gewährleisten, weist der erste Abschnitt bevorzugt ein Außengewinde auf, wobei eine radiale Erstreckung des zweiten Abschnitts ausgehend von der Längsachse bevorzugt kleiner als eine radiale Erstreckung des Außengewindes ist.

Durch das Außengewinde kann die Positionierungsschraube mit einer entsprechenden Aufnahme im Kurbelgehäuse, bevorzugt ein Innengewinde, im Eingriff stehen, wodurch eine Anpassung der Winkelposition der Positionierungsschraube erleichtert und eine Lagerung des Stößels unterstützt werden können. Das Gewinde bewirkt zudem, dass eine versehentliche seitliche Schiebebewegung der Positionierungsschraube und Entkopplung vom Stößel verhindert werden kann.

Weiterhin kann durch die geringere radiale Erstreckung des zweiten Abschnitts eine Einführung des zweiten Abschnitts durch eine Bohrung oder Öffnung im Kurbelgehäuse erleichtert werden. Denn auf diese Weise kann ein größtmöglicher Abstand zwischen einem Punkt am Umfang des zweiten Abschnitts und einem Punkt am Umfang des ersten Abschnitts in radialer Richtung immer kleiner als ein vom Gewinde und dem ersten Abschnitt bereitgestellter Gesamtdurchmesser sein.

Um das Einführen der Positionierungsschraube weiter zu erleichtern, kann der erste Abschnitt einen Anschlag aufweisen, welcher dazu ausgebildet ist, im zumindest teilweise montierten Zustand der Positionierungsschraube mit einer Wand des Kurbelgehäuses im Eingriff zu stehen. Die Wand des Kurbelgehäuses kann beispielsweise durch eine Wandfläche in einer Vertiefung oder Bohrung der Außenwand gebildet sein, sodass der Anschlag beim Einführen teilweise in einer solchen Bohrung aufgenommen ist und beispielsweise mit einer entsprechenden Kante in Eingriff gebracht werden kann. Auf diese Weise kann auf einfache Weise sichergestellt werden, dass die Positionierungsschraube in der Länge richtigliegt, indem sie beispielsweise bis zum Anschlag angezogen beziehungsweise eingeführt oder eingeschraubt wird. Im Anschluss kann die Positionierungsschraube zum Ausgleichen der Positionstoleranzen dann beispielsweise eine Umdrehung zurückgedreht werden.

Der erste Abschnitt kann an einem dem zweiten Abschnitt in Längsrichtung gegenüberliegenden Bereich eine Aufnahme für ein Befestigungsmittel aufweisen, welche derart angeordnet ist, dass das Befestigungsmittel im aufgenommenen Zustand mit einer Wand des Kurbelgehäuses im Eingriff steht. Eine solche Aufnahme kann beispielsweise ebenfalls als Gewinde vorgesehen sein, wobei das Befestigungsmittel bevorzugt eine Mutter ist. Die Aufnahme beziehungsweise das Gewinde ist dabei bevorzugt derart angeordnet, dass ein weiteres Außengewinde am ersten Abschnitt, welches bevorzugt mit einem Innengewinde im Kurbelgehäuse im Eingriff steht und zum Einführen und/oder Lagern der Positionierungsschraube vorgesehen ist, zwischen der Aufnahme und dem zweiten Abschnitt liegt. Die Aufnahme bildet somit bevorzugt ein äußeres Gewinde am Endbereich, sodass die Positionierungsschraube insbesondere an einer Außenwand des Kurbelgehäuses befestigt oder fixiert werden kann. An diesem letzten Gewinde außerhalb des Kurbelgehäuses kann dann beispielsweise eine Mutter eingreifen, welche bei der richtigen Winkelposition der Positionierungsschraube festgezogen werden kann.

Die oben gestellte Aufgabe wird weiterhin durch ein Verfahren zum Positionieren eines Stößels eines Verbrennungsmotors mit den Merkmalen des Anspruchs 11 gelöst. Entsprechend wird ein Verfahren zum Positionieren eines Stößels eines Verbrennungsmotors vorgeschlagen, umfassend die Schritte:
- Bereitstellen einer erfindungsgemäßen Positionierungsschraube;
- Positionieren des Stößels auf einer Öffnungsrampe oder Schließrampe eines Nockens des Verbrennungsmotors und Drehen der Positionierungsschraube in eine Durchbohrung des Stößels in eine erste Position mit einem vorgegebenen Drehmoment;
- Positionieren des Stößels auf der jeweils anderen Rampe des Nockens und Drehen der Positionierungsschraube in die Durchbohrung des Stößels in eine zweite Position mit dem vorgegebenen Drehmoment;
- Anziehen der Positionierungsschraube in einer dritten Position zwischen der ersten Position und der zweiten Position.

Die Positionierungsschraube kann dabei insbesondere in eine Bohrung des Kurbelgehäuses eingeführt und mittels eines Gewindes in eine entsprechende Aussparung beziehungsweise einer Nut am Stößel anhand der entsprechenden Einschraubbewegung eingeführt werden. Um die richtige Winkelposition der Positionierungsschraube zu finden, wird der Rollenstößel dabei auf der Öffnungsrampe oder der Schließrampe des Nockens durch eine Drehung der Kurbelwelle positioniert. In dieser Position der Kurbelwelle wird die Positionierungsschraube in eine Richtung gedreht, bis ein vorgegebenes Drehmoment erreicht wird. Diese Winkelstellung kann beispielsweise durch einen Stift markiert werden. Wie vorstehend erläutert, wird durch das Drehmoment, beispielsweise im Bereich zwischen 1 Nm und 10 Nm, gewährleistet, dass die Anpassung der Position kraftgesteuert stattfinden kann, sodass vorteilhafterweise gewährleistet werden kann, dass bei der Kontaktierung keine zu hohe Kraft auf den Stößel beziehungsweise den Nocken ausgeübt und gleichermaßen gewährleistet wird, dass eine hinreichende und/oder vorgesehene Kontaktierung bereitgestellt wird.

Dieser Vorgang wird durch eine Drehung der Positionierungsschraube in die andere Richtung beziehungsweise bei einer Position des Stößels auf der jeweils anderen Rampe des Nockens wiederholt und es kann entsprechend wieder eine Markierung gesetzt werden. Anschließend kann die Positionierungsschraube dann in einer dritten Position, bevorzugt in der Mitte des markierten Bereichs, fest angezogen werden.

Auf diese Weise kann ein Positionstoleranzausgleich des Stößels relativ zum jeweiligen Nocken nicht nur erleichtert, sondern auch mit einer erheblich höheren Genauigkeit erfolgen, sodass ein optimaler Kontakt zwischen dem Stößel, beispielsweise einer Rolle eines Rollenstößels, und dem entsprechenden Nocken bereitgestellt und eine innere Drehung des Stößels weitestgehend vermieden werden können.

### Kurze Beschreibung der Figuren

Bevorzugte weitere Ausführungsformen der Erfindung werden durch die nachfolgende Beschreibung der Figuren näher erläutert. Dabei zeigen:
Figur 1 eine schematische Schnittdarstellung eines Abschnitts eines Kurbelgehäuses eines Verbrennungsmotors mit einem aufgenommenen Rollenstößel und einer vorteilhaften Ausgestaltung einer eingeführten Positionierungsschraube gemäß der Erfindung;
Figur 2A einen Querschnitt der erfindungsgemäßen Positionierungsschraube in einer Draufsicht in Richtung der Längsrichtung beziehungsweise am angrenzenden Bereich des ersten Abschnitts und des zweiten Abschnitts gemäß einer Ausführungsform; und
Figur 2B einen Querschnitt der erfindungsgemäßen Positionierungsschraube in einer Draufsicht in Richtung der Längsrichtung beziehungsweise am angrenzenden Bereich des ersten Abschnitts und des zweiten Abschnitts gemäß einer weiteren Ausführungsform.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist schematisch eine vorteilhafte Ausgestaltung einer Positionierungsschraube 10 gemäß der Erfindung in einem montierten Zustand dargestellt. Die Positionierungsschraube 10 ist dabei in einem Zustand gezeigt, wobei sie einen Stößel 12 in einer Aufnahme 14 eines Abschnitts eines Kurbelgehäuses 16 eines Verbrennungsmotors fixiert. Die Positionierungsschraube 10 weist dabei einen ersten Abschnitt 18 auf, welcher zylinderförmig oder stiftförmig ausgebildet ist und sich als ein länglicher Körper erstreckt, sodass der erste Abschnitt 18 eine Längsachse 10A der Positionierungsschraube 10 definiert. Der erste Abschnitt 18 ist dabei zumindest teilweise in einer Bohrung 20 im Kurbelgehäuse 16 eingeführt, sodass die Positionierungsschraube 10 eine Verbindung zwischen dem Stößel 12 und dem Kurbelgehäuse 16 bereitstellt.

Angrenzend am ersten Abschnitt 18 ist ein zweiter Abschnitt 22 der Positionierungsschraube 10 vorgesehen, welcher sich vorliegend von einem Endbereich des ersten Abschnitts 18 in Längsrichtung erstreckt. Wie dargestellt, ist der zweite Abschnitt 22 vorliegend exemplarisch als Exzenter mit einem radialen Versatz zur Längsachse 10A ausgebildet, wobei im vorliegenden Beispiel eine radiale Erstreckung des zweiten Abschnitts 22 ausgehend von der Längsachse 10A größer als eine radiale Erstreckung des ersten Abschnitts 18 ist. Um den Stößel 12 in einer vorgegebenen Position relativ zum Kurbelgehäuse 16 zu halten, ist der zweite Abschnitt 22 in einer Aussparung 24, insbesondere einer Nut des Stößels 12 aufgenommen, wobei eine Drehung beziehungsweise eine Anpassung der Winkelposition der Positionierungsschraube 10 aufgrund des zweiten Abschnitts 22 eine Höhenanpassung des Stößels 12 ermöglicht, um Positionstoleranzen auszugleichen.

Durch die Höhenanpassung beziehungsweise die translatorische Bewegung des Rollenstößels 12 aufgrund einer Drehung der Positionierungsschraube 10 wird ein Kontakt der Rolle des Rollenstößels 12 zur Laufbahn eines Nockens 26 entsprechend optimiert, sodass, einerseits, eine vorgegebene Führung für den Rollenstößel 12 anhand einer entsprechenden Drehung der Nockenwelle 28 bereitgestellt und, andererseits, durch den verbesserten Kontakt eine Verdrehung des Rollenstößels 12 weitestgehend vermieden werden.

Um eine Anpassung der Winkelposition der Positionierungsschraube 10 vorzunehmen, weist der erste Abschnitt 18 im vorliegenden Beispiel ein Außengewinde 30 auf, welches mit einem Innengewinde in der Bohrung 20 des Kurbelgehäuses 16 im Eingriff steht. Auf diese Weise wird durch das Außengewinde 30 ebenfalls eine Lagerung des Stößels 12 bereitgestellt. Der erste Abschnitt 18 weist zudem einen Anschlag 32 auf, welcher beim vollständigen Einführen beziehungsweise Eindrehen der Positionierungsschraube 10 in das Kurbelgehäuse 16 beziehungsweise in die Bohrung 20 mit einer Kante oder Wandfläche der Bohrung 20 im Eingriff steht. Auf diese Weise kann sichergestellt werden, dass die Positionierungsschraube 10 in der Länge richtigliegt und der zweite Abschnitt 22, welcher bevorzugt eine Spitze der Positionierungsschraube 10 bildet, entsprechend in der Aussparung 24 aufgenommen ist. Die Positionierungsschraube 10 kann im Anschluss beispielsweise um eine halbe Umdrehung gedreht werden, um eine gegebenenfalls erforderliche Höhenanpassung des Stößels 12 zu ermöglichen.

Weiterhin umfasst der erste Abschnitt 18 eine Aufnahme für ein Befestigungsmittel 34, welches vorliegend in Form einer Mutter dargestellt ist. Die Aufnahme ist an einem dem zweiten Abschnitt 22 in Längsrichtung gegenüberliegenden Endbereich des ersten Abschnitts 18 angeordnet und befindet sich im eingeführten Zustand der Positionierungsschraube 10 entsprechend außerhalb des Kurbelgehäuses 16. Ist die Höhe des Stößels 12 hinreichend angepasst, so wird die Positionierungsschraube 10 entsprechend mittels der Mutter angezogen.

Um die Positionierungsschraube 10 zu drehen kann weiterhin ein Betätigungselement 36 am außenliegenden Ende vorgesehen sein, beispielsweise in Form einer Aussparung für einen Einsatz eines Schraubenziehers.

In den Figuren 2A und 2B sind alternative Ausgestaltungen der erfindungsgemäßen Positionierungsschraube 10 in einem Querschnitt beziehungsweise einer Draufsicht in Richtung der Längsrichtung 10A dargestellt. In beiden Ausgestaltungen ist der zweite Abschnitt 22 dabei als Exzenter mit einem radialen Versatz zur Längsachse 10A und vorliegend ohne optionale Neigung in radialer Richtung angeordnet. In Figur 2A ist der zweite Abschnitt 22 jedoch mit einem teilweisen Versatz zum Querschnitt des ersten Abschnitts 18 angeordnet, sodass eine radiale Erstreckung des zweiten Abschnitts 22 ausgehend von der Längsachse 10A größer als eine radiale Erstreckung des ersten Abschnitts 18 ist. In Figur 2B ist ein Querschnitt des zweiten Abschnitts 22 jedoch mit einem Querschnitt des ersten Abschnitts 18 vollständig überlappend angeordnet. Durch die Asymmetrie in beiden Ausgestaltungen beziehungsweise die gerade nicht konzentrische Anordnung des zweiten Abschnitts 22 und des ersten Abschnitts 18 kann durch eine Drehung der Positionierungsschraube 10 jedoch eine Änderung der Höhenposition des Stößels 12 erreicht werden, welche im Wesentlichen vom Versatz des zweiten Abschnitts 22 zur Längsachse 10A vorgegeben ist.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 10: Positionierungsschraube
- 10A: Längsachse
- 12: Stößel
- 14: Aufnahme
- 16: Kurbelgehäuse
- 18: Erster Abschnitt
- 20: Durchbohrung
- 22: Zweiter Abschnitt
- 24: Aussparung
- 26: Nocken
- 28: Nockenwelle
- 30: Außengewinde
- 32: Anschlag
- 34: Befestigungsmittel
- 36: Betätigungselement

## Patentansprüche

1. Positionierungsschraube (10) für einen Stößel (12) eines Verbrennungsmotors, insbesondere eines Gasmotors, umfassend
einen ersten Abschnitt (18), welcher länglich ausgebildet ist und eine Längsachse (10A) der Positionierungsschraube (10) definiert, wobei der erste Abschnitt (18) dazu ausgebildet ist, im montierten Zustand zumindest teilweise in einer Durchbohrung (20) eines Kurbelgehäuses (16) aufgenommen zu sein, und
einen zweiten Abschnitt (22), welcher dazu ausgebildet ist, im montierten Zustand der Positionierungsschraube (10) und im aufgenommenen Zustand des Stößels (12) im Kurbelgehäuse (16) mit einer Aussparung (24) des Stößels (12) im Eingriff zu stehen,
wobei der zweite Abschnitt (22) mit einem radialen Versatz zur Längsachse (10A) ausgebildet ist.

2. Positionierungsschraube (10) gemäß Anspruch 1, wobei der zweite Abschnitt (22) sich von einem Endbereich des ersten Abschnitts (18) in Längsrichtung und/oder in radialer Richtung erstreckt.

3. Positionierungsschraube (10) gemäß Anspruch 1 oder 2, wobei eine radiale Erstreckung des zweiten Abschnitts (22) ausgehend von der Längsachse (10A) größer als eine radiale Erstreckung des ersten Abschnitts (18) ist.

4. Positionierungsschraube (10) gemäß Anspruch 1 oder 2, wobei ein Querschnitt des zweiten Abschnitts (22) mit einem Querschnitt des ersten Abschnitts (18) vollständig überlappt.

5. Positionierungsschraube (10) gemäß einem der vorstehenden Ansprüche, wobei der zweite Abschnitt (22) ein freies Ende und/oder eine Spitze der Positionierungsschraube (10) definiert.

6. Positionierungsschraube (10) gemäß einem der vorstehenden Ansprüche, wobei der erste Abschnitt (18) stiftförmig und/oder zylinderförmig ausgebildet ist und/oder einen kreisförmigen Querschnitt aufweist.

7. Positionierungsschraube (10) gemäß einem der vorstehenden Ansprüche, wobei der zweite Abschnitt (22) stiftförmig und/oder zylinderförmig ausgebildet ist und/oder einen kreisförmigen Querschnitt aufweist.

8. Positionierungsschraube (10) gemäß einem der vorstehenden Ansprüche, wobei der erste Abschnitt (18) ein Außengewinde (30) aufweist und wobei eine radiale Erstreckung des zweiten Abschnitts (22) ausgehend von der Längsachse (10A) kleiner als eine radiale Erstreckung des Außengewindes (30) ist.

9. Positionierungsschraube (10) gemäß einem der vorstehenden Ansprüche, wobei der erste Abschnitt (18) einen Anschlag (32) aufweist, welcher dazu ausgebildet ist, im zumindest teilweise montierten Zustand der Positionierungsschraube (10) mit einer Wand des Kurbelgehäuses (16) im Eingriff zu stehen.

10. Positionierungsschraube (10) gemäß einem der vorstehenden Ansprüche, wobei der erste Abschnitt (18) an einem dem zweiten Abschnitt (22) in Längsrichtung gegenüberliegenden Bereich eine Aufnahme für ein Befestigungsmittel (34) aufweist, welche derart angeordnet ist, dass das Befestigungsmittel (34) im aufgenommenen Zustand mit einer Wand des Kurbelgehäuses (16) im Eingriff steht.

11. Verfahren zum Positionieren eines Stößels eines Verbrennungsmotors, umfassend die Schritte:
- Bereitstellen einer Positionierungsschraube gemäß einem der vorstehenden Ansprüche;
- Positionieren des Stößels auf einer Öffnungsrampe oder Schließrampe eines Nockens des Verbrennungsmotors und Drehen der Positionierungsschraube in eine Durchbohrung des Stößels in eine erste Position mit einem vorgegebenen Drehmoment;
- Positionieren des Stößels auf der jeweils anderen Rampe des Nockens und Drehen der Positionierungsschraube in die Durchbohrung des Stößels in eine zweite Position mit dem vorgegebenen Drehmoment;
- Anziehen der Positionierungsschraube in einer dritten Position zwischen der ersten Position und der zweiten Position.
